# EUROPÄISCHE PATENTSCHRIFT

(11) **EP 2 660 503 B1**
(45) Veröffentlichungstag und Bekanntmachung des Hinweises auf die Patenterteilung: **30.12.2015**
(21) Anmeldenummer: 12166723.2
(22) Anmeldetag: 04.05.2012
(51) Int. Cl.: F21K 99/00, F21V 9/16, F21Y 101/02, F21V 3/04

(54) **Leuchte**
Lamp
Lampe

(43) Veröffentlichungstag der Anmeldung: 06.11.2013
(73) Patentinhaber: Tridonic Jennersdorf GmbH, 8380 Jennersdorf (AT)
(72) Erfinder: Schrank, Franz, A-8074 Raaba (AT); Rinderhofer, Alexander, A-8151 Hitzendorf (AT)
(74) Vertreter: Rupp, Christian

(56) Entgegenhaltungen:
- WO-A1-2012/046175
- US-A1- 2007 273 274
- US-A1- 2008 111 145
- US-A1- 2010 232 133
- US-A1- 2012 087 103
- US-A1- 2012 087 124

## Beschreibung

Die Erfindung betrifft eine Leuchte, insbesondere eine Leuchte unter Verwendung mindestens einer lichtemittierenden Diode (LED), die die Lichtquelle bildet.

LED basierte Leuchten haben gegenüber konventionellen Leuchten, beispielsweise mit Glühlampen, zahlreiche Vorteile. Neben dem geringeren Energieverbrauch zur Erzielung einer bestimmten Lichtstärke können diese Halbleiter Licht unterschiedlicher Farbe emittieren.

Für weiße LED Lichtquellen werden häufig sogenannte Phosphore eingesetzt. Der Begriff "Phosphor" wird hier ganz allgemein für Farbkonversionsleuchtstoffe benutzt. Diese Materialien absorbieren zumindest einen Teil des von einem LED Chip abgestrahlten Lichts und emittieren Licht in einer anderen Wellenlänge. Oft werden die Phosphore in einer Schicht auf den LED Chip aufgebracht. Das weiße Licht entsteht dann beispielsweise durch die additive Mischung der blauen LED Strahlung und einer gelben Emission des entsprechenden Phosphors.

Daneben sind sogenannte Remote-Lösungen bekannt. Darunter versteht man in der LED-Technik eine Anordnung, bei der der Phosphor (eine Phosphor-Schicht) im Abstand zur LED-Lichtquelle angeordnet wird. Entsprechend wird der Farbkonversionsleuchtstoff von der LED-Lichtquelle mit einer bestimmten Wellenlänge bestrahlt. Dieses Licht, das auch als Primärstrahlung bezeichnet werden kann, wird vom Farbkonversionsleuchtstoff (Phosphor) zumindest teilweise absorbiert. Das absorbierte Licht wird vom Phosphor dann in einer anderen Wellenlänge wieder abgegeben, also emittiert.

Eine solche Anordnung ist aus der US 7,972,030 B2 bekannt. Dabei wird ein Schirm, der im Abstand zur Lichtquelle (LED) angeordnet ist, mit entsprechenden Phosphoren auf mindestens einer Oberfläche beschichtet. Der Phosphor kann auch in den Schirm integriert werden.

Bei dieser Leuchte wird die Effizienz in Bezug auf eine gewisse Leistung der LED erhöht. Außerdem wird eine Vergleichmäßigung des emittierten Lichts erreicht.

Eine weitere Leuchte des Stands der Technik ist aus der US2007/0273274 A1 bekannt.

Ausgehend von diesem Stand der Technik liegt der Erfindung die Aufgabe zu Grunde, eine Leuchte der genannten Art anzubieten, die einfach in der Herstellung ist, auch die Verwendung empfindlicher Phosphore, insbesondere gegenüber Feuchtigkeit empfindlicher Phosphore ermöglicht und vorzugsweise hinsichtlich Helligkeit und/oder Lichtverteilung Vorteile aufweist.

Der Erfindung liegt folgende Erkenntnis zu Grunde:
Ausgangspunkt ist eine Remote-Gestaltung einer Leuchte. Der im Abstand zur LED angeordnete Schirm soll erfindungsgemäß mindestens dreilagig aufgebaut sein, wobei eine Phosphor-Schicht (Farbkonversionsschicht) sandwichartig zwischen den beiden anderen Schichten eingeschlossen wird.

Die beiden zuletzt genannten Schichten schützen nicht nur die Farbkonversionsschicht physisch, sondern sie schützen sie beispielsweise vor Feuchtigkeit und chemischen Angriffen.

Dadurch wird nicht nur die Farbkonversionsschicht als solche geschützt, sondern auch ihre Qualität und Leistung über einen längeren Zeitraum konstant gehalten.

Ausgehend von einer Leuchte mit folgenden Merkmalen:
- einer Lichtquelle, die Licht einer ersten Wellenlänge emittiert, und
- einem Schirm, der im Abstand zur Lichtquelle und so angeordnet ist, dass das Licht erster Wellenlänge von der Lichtquelle auf eine Innenseite des Schirms fällt,
   besteht die Erfindung in ihrer allgemeinsten Ausführungsform darin, dass
- der Schirm mindestens dreilagig aufgebaut ist und zwar, von innen, der Lichtquelle zugewandt, nach außen:
- mit einer ersten Schicht aus Kunststoff oder Glas, die für das Licht erster Wellenlänge durchlässig ist,
- einer Farbkonversionsschicht, aus mindestens einem Farbkonversionsleuchtstoff und mindestens einem Trägermaterial,
   wobei die Farbkonversionsschicht zusätzlich zu dem mindestens einen Farbkonversionsleuchtstoff lichtstreuende Partikel enthält,
   einer Farbkonversionsschicht aus mindestens einem Farbkonversionsleuchtstoff und mindestens einem Trägermaterial,
- einer dritten Schicht aus Kunststoff oder Glas, die für ein Licht erster und zweiter Wellenlänge durchlässig ist,
- wobei die zweite Wellenlänge größer als die erste Wellenlänge
   ist, und wobei die erste Schicht eine Beschichtung aufweist, mit der das Licht erster Wellenlänge und das Licht zweiter Wellenlänge, das durch die Farbkonversionsschicht zurückgestreut wird, wieder reflektiert wird.

Die Lichtquelle, insbesondere eine lichtemittierende Diode, emitttiert beispielsweise Licht der Wellenlänge bis 500 nm, also insbesondere blaues Licht.

Die Auswahl entsprechender Farbkonversionsleuchtstoffe ermöglicht es, Licht grüner Farbe (500 bis 550 nm) oder gelber Farbe (>550 bis 570 nm), orangefarbenes Licht (>570 bis 610 nm) bis zu rotem Licht (>610 bis 660 nm) zu emittieren.

Der Schirm einer erfindungsgemäßen Leuchte kann mindestens eine Schicht in Form einer Folie aufweisen.

Insbesondere können die erste und dritte Schicht als Folie gestaltet sein, aber auch die Farbkonversionsschicht.

Ebenso ist es möglich, eine oder mehrere der Schichten in Form einer Platte auszuführen, beispielweise einer weitgehend biegesteifen Platte.

Die Platten oder Folien der ersten und dritten Schicht können Beschichtungen mit bestimmten Reflexionseigenschaften aufweisen. Beispielswesie kann die erste Schicht (Folie, Platte) eine Beschichtung aufweisen, mit der Licht erster und zweiter Wellenlänge, das durch die Farbkonversionsschicht zurückgestreut wird, wieder reflektiert wird. Diese Maßnahme erhöht die Effizienz der Leuchte insgesamt.

Die Farbkonversionsschicht kann auf ein Trägermaterial aufgetragen sein. Dieses Trägermaterial kann eine diskrete Folie sein. Das Trägermaterial kann aber auch von der ersten oder dritten Schicht gebildet werden.

Der beschriebene Sandwichaufbau lässt sich insbesondere als Verbundelement ausführen, bei dem die erste Schicht und die dritte Schicht aus Kunststoff bestehen und die Farbkonversionsschicht zwischen der ersten Schicht und der dritten Schicht einlaminiert ist. Auf diese Weise lässt sich die Farbkonversionsschicht allseitig hermetisch gegenüber der ersten Schicht und der dritten Schicht abdichten.

Dies gilt analog für eine Ausführungsform, bei der der Schirm aus einem Verbundelement besteht, bei dem die erste Schicht und die dritte Schicht aus Glas bestehen. Die dazwischen verlaufende Farbkonversionsschicht kann beispielsweise eine Beschichtung der ersten und/oder zweiten Glasschicht sein oder aus einer diskreten Schicht, beispielsweise einer Folie bestehen.

In beiden Ausführungsvarianten (Kunststoff, Glas) lässt sich die empfindliche Farbkonversionsschicht durch die erste und dritte Schicht optimal beispielsweise gegenüber Feuchtigkeit schützen.

Um die dazu gewünschte hermetische Abdichtung zu erreichen ist es vorteilhaft, wenn die Flächen der erste und dritte Schicht größer sind als die Fläche der Farbkonversionsschicht, so dass randseitig die erste und dritte Schicht unmittelbar miteinander verbunden werden können, um die Dichtigkeit der gesamten Einrichtung zu optimieren..

Die Ausführungsform mit Glas erfüllt besonders hohe Anforderungen an die Qualität und Lichtausbeute.

Die Farbkonversionsschicht (Phosphor-Schicht) besteht beispielsweise aus einem oder mehreren Farbkonversionsleuchtstoffen und einem organischen Bindemittel oder Trägermaterial.

Darüber hinaus kann die Farbkonversionsschicht Zusatzstoffe enthalten, beispielsweise aus der Gruppe: Licht streuende Partikel, Farbpigmente.

Als Licht streuende Partikel können beispielsweise farblose anorganische oder organische Partikel verwendet werden. Die Korngröße dieser Teilchen kann im Bereich der Wellenlänge des Lichts oder darüber liegen. Die Licht streuenden Partikel haben die Aufgabe, das von der Farbkonversionsschicht emittierte Licht zu streuen, das heißt, eine gleichmäßige Verteilung der Lichtintensität in der Fläche zu schaffen und den Lichtaustritt zu optimieren.

Dazu schlägt die Erfindung vor, Licht streuende Partikel einzusetzen, deren Brechzahl unterschiedlich von der Brechzahl der Umgebung ist. Die Brechzahl, auch Brechungsindex genannt, ist eine dimensionslose Größe, die die optische Materialeigenschaft charakterisiert und angibt, um welchen Faktor die Wellenlänge und die Phasengeschwindigkeit des Lichts kleiner sind als im Vakuum.

Dabei kommt es nur auf den absoluten Wert der Differenz der Brechzahlen von den genannten Partikeln und dem umgebenden Material an. An der Grenzfläche zwischen den Licht streuenden Partikeln und dem umgebenen Material (insbesondere Glas, Kunststoff) wird das Licht umso mehr gebrochen und reflektiert, je größer die Differenz der Brechnungs-Indices ist.

Geeignete Licht streuende Partikel sind: Bariumsulfat, Bariumtitanat, Magnesiumcarbonat, Magnesiumhydroxid, Calciumcarbonat, Zinkoxid, Aluminiumoxid, Yttriumaluminiumoxid, Titandioxid, Bornitrid, Aluminiumnitrid, Silikonharz. Diese Materialien werden beispielsweise als Pulver mit Korngrößen im Bereich bis 60µm, beispielsweise im Bereich 0,1 bis 50 µm, insbesondere 0,4 bis 20 µm eingesetzt.

Die Selbstabsorption dieser Partikel soll möglichst gering sein. Die sogenannte Farbmaßzahl L* (L*a*b* Farbraum, bestimmt gemäß DIN EN ISO 11644-4) soll beispielsweise zwischen 90 und 100 liegen mit unteren alternativen Grenzwerten beispielsweise bei 95 oder 97.

Der Zusatz der Licht streuenden Partikel hat den weiteren Vorteil, dass diese den erfoderlichen Anteil der Phosphore verringern, wodurch die Kosten gesenkt werden. Der wesentliche Vorteil ist jedoch die Möglichkeit, durch Einsatz dieser Partikel (Streumittel) innerhalb der zweiten Schicht des Schirms, die Helligkeit der Leuchte insgesamt zu erhöhen.

Im Betrieb kommt es zu einer Erwärmung des Schirms. Auch ist die Eigenschaft der Phosphore bekannt, dass die Effizienz ihrer Licht-Emission mit steigender Temperatur abnimmt. Dieser Effekt wird als Temperturquenching (temperature quenching) bezeichnet.

Die Erfindung ermöglicht es, dieses Problem in zwei Richtungen zu reduzieren.

Zum einen kann zur Vermeidung einer thermischen Überlastung die Lichtleistung pro Flächeneinheit beschränkt werden, oder anders ausgedrückt: für die gleiche Lichtleistung wird die Fläche des Schirms der Remote-Leuchte vergrößert. Die damit verbundenen Mehrkosten werden kompensiert durch die Möglichkeit, den Anteil der teueren Phosphore zu reduzieren, wenn gleichzeitig die genannten Licht streuenden Partikel eingesetzt werden.

Zum anderen kann durch Zugabe von Licht streuenden Partikeln zu den Phosphoren die Helligkeit der Leuchte insgesamt erhöht werden. Die Steigerung der Effizienz bewirkt eine entsprechende Verminderung der Verluste an Lichtenergie. Verluste werden immer in Form von Wärme an die Umgebung abgegeben. Die Wärmeentwicklung innerhalb der zweiten Schicht wird entsprechend reduziert.

In beiden Fällen wird die Temperaturentwicklung innerhalb des Schirms reduziert. Dadurch werden auch die benachbarten Schichten thermisch weniger beansprucht und es können entsprechende Werkstoffe dafür ausgewählt werden.

Der sandwichartige Aufbau des Schirms und die hermetische Kapselung der Farbkonversionsschicht ermöglichen es, beispielsweise Phosphore mit eingeschränkter Klimabeständigkeit oder reduzierter Feuchtigkeitsbeständigkeit einzusetzen.

So können zum Beispiel kostengünstige silikatische Phosphore auch dann eingesetzt werden, wenn die Leuchte in feuchter Umgebung benutzt wird.

Dies gilt analog für empfindliche sulfidische Leuchtstoffe oder Nitride, beispielsweise Nitridosilikate.

Alle bekannten Phosphore können im Rahmen einer erfindungsgemäßen Leuchte problemlos eingesetzt werden. Nachstehend sind Beispiele geeigneter Farbkonversionsstoffe aufgeführt:
- Cer dotierte Granate (Y₃Al₅O₁₂:Ce und Ln₃Al₅O₁₂ :Ce; Ln = Element aus der Gruppe der Lanthanoide)
- Phosphate (YPO₄:Ce)
- Europium dotierte Sulfide ((Ca,Sr)S:Eu)
- Europium dotierte Silikate ((Ba, Sr, Ca)₂SiO₄:Eu)
- Nitridosilikate ((Ca, Sr, Ba)₂Si₅N₈:Eu)
- verschiedene Nitride und Oxonitride ((Sr,Ca)AlSiN₃:Eu, Sr₂Si₅₋ₓAlₓN₈₋ xOx:Eu, SrSi₂N₂O₂:Eu)

Eine weitere Ausführungsform der Erfindung sieht vor, dass die dritte Schicht so ausgeführt ist oder bei der zwischen Farbkonversionsschicht und dritter Schicht eine Zwischenschicht so ausgeführt und angeordnet ist, dass die Farbkonversionsschicht für einen Betrachter von außen nicht erkennbar oder farblich verändert ist.

Bei bestimmten Anwendungen kann die häufig gelbe Farbe der Farbkonversionsschicht stören, insbesondere dann, wenn die Leuchte ausgeschaltet ist.

Um diesen unerwünschten optischen Eindruck zu vermindern oder zu neutralisieren, wird die beschriebene Ausführung der dritten Schicht oder Zwischenschicht vorgeschlagen.

Konkret kann die dritte Schicht beispielsweise mattiert, strukturiert und/oder farblich eingetrübt werden. Entsprechende Eigenschaften kann auch eine etwaige Zwischenschicht aufweisen. In der Funktion und Wirkung ähneln diese Maßnahmen einer "Streuscheibe" oder einem "Diffusorelement".

Dadurch wird die Helligkeit der Leuchte insgesamt zwar etwas vermindert. Sie ist aber immer noch höher als bei vergleichbaren Lösungen im Stand der Technik. Das gilt insbesondere dann, wenn die genannten Licht streuenden Partikel in der zweiten Schicht eingesetzt werden.

Darüber hinaus bietet die erfindungsgemäße Leuchte die Möglichkeit, den Schirm mit strukturierten Oberflächen (Profilierungen) auszubilden, so dass sich nahezu beliebige Designs herstellen lassen.

Der Schirm und entsprechend die Schichten können planar ausgebildet sein. Der Schirm kann aber auch beliebige dreidimensionale geometrische Formen annehmen. Der mehrschichtige Aufbau des Schirms bleibt dabei unverändert.

Weitere Merkmale der Erfindung ergeben sich aus den Merkmalen der Unteransprüche sowie den sonstigen Anmeldungsunterlagen.

Die Erfindung wird nachstehend anhand eines Ausführungsbeispieles näher erläutert.

Dabei zeigen, jeweils in stark schematisierter Darstellung
- Fig. 1:: ein erstes Ausführungsbeispiel einer erfindungsgemäßen Leuchte (im Längsschnitt),
- Fig. 2:: eine Darstellung analog Figur 1 für eine weitere Ausführungsform.

In den Figuren sind gleiche oder gleiche Bauteile mit gleichen Bezugsziffern dargestellt.

Die in Figur 1 dargestellte Leuchte besteht aus einem zylinderförmigen Gehäuse 10 mit einem Boden 12 und einer umlaufenden Zylinderwand 14. Innenseitig ist auf dem Boden 12 eine Licht imitierende Diode 16 angeordnet, die kurzwelliges, blaues Licht mit einer Wellenlänge von ca. 450 bis 470 nm emittiert.

Gegenüber dem Boden 12 und mit Abstand zum Boden 12 weist die Leuchte 10 einen Schirm 20 auf, der aus drei Schichten besteht. Einer ersten Schicht S1, dem Boden 12 benachbart. Einer zweiten Schicht S2 und einer äußeren Schicht S3.

Die Schichten S1, S3 bestehen aus Glas.

Die Schicht S2 besteht aus mehreren Farbkonversionsleuchtstoffen (Phosphoren), die auf einer Folie konfektioniert sind. Die Auswahl der Farbkonversionsleuchtstoffe ist so, dass die Leuchte 10 insgesamt weißes Licht einer Wellenlänge > 500 nm emittiert, wenn die Diode 16 blaues Licht auf die Schicht S2 richtet.

In Figur 1 ist schematisch die Einkapselung der Schicht S2 durch die Schichten S1, S3 dadurch dargestellt, dass die Schicht S2 auch randseitig von den Schichten S1, S3 umfasst wird. Dadurch wird eine hermetische Abdichtung der Schicht S2 durch die Schichten S1, S3 erreicht, wodurch die vorstehend beschriebenen technischen Effekte und Vorteile erzielt werden.

Zu erwähnen ist noch, dass die Schicht S2 neben den Farbkonversionsleuchtstoffen und einem organischen Bindemittel ca. 3 Masse-% Baryt enthält, der zu 90 % aus Teilchen besteht, deren Teilchengröße zwischen 1 und 10 µm liegt. Der Baryt bildet die erwähnten Licht streuenden Partikel innerhalb des Schirmaufbaus. Es ist gleichmäßig in der Schicht S2 verteilt. Zur Einstellung der Lichtemission kann der Baryt-Anteil beispielsweise auf bis zu 1 Masse-% abgesenkt oder auf bis zu 6 Masse-% angehoben werden.

Während Licht der Wellenlänge L1 von der LED 16 in Richtung auf den Schirm 20 emittiert wird dient der beschriebene Remote-Aufbau in der Verbundausführung dazu, Licht der Wellenlänge L2 vom Schirmgestreut und gleichmäßig nach außen zu emittieren, wobei die Wellenlänge L2 größer als die Wellenlänge L1 ist.

In einer Alternative kann zwischen der Schicht S2 und der Schicht S3 eine weitere Schicht angeordnet sein, die die Farbkonversionsschicht S2 überdeckt und die so ausgebildet ist, dass die Farbe der Schicht S2 für den Betrahcter von außen nicht mehr erkennbar ist.

Das Ausführungsbeispiel gemäß Figur 2 unterscheidet sich vom Ausführungsbeispiel gemäß Figur 1 dadurch, dass der Schirm 20 nicht planar, sondern nach Art einer Halbkugel gestaltet ist.

Eine außenseitige Profilierung 20s ist partiell und nur schematisch angedeutet.

## Patentansprüche

1. Leuchte mit folgenden Merkmalen:
1.1 einer Lichtquelle (16), die Licht einer ersten Wellenlänge (L1) emittiert, und
1.2 einem Schirm (20), wobei
1.2.1 der Schirm (20) im Abstand zur Lichtquelle (16) und so angeordnet ist, dass das Licht erster Wellenlänge (L1) von der Lichtquelle (16) auf eine Innenseite des Schirms (20) fällt, und
1.2.2 der Schirm (20) mindestens dreilagig aufgebaut ist, und zwar, von innen, der Lichtquelle (16) zugewandt, nach außen:
1.2.2.1 mit einer ersten Schicht (S1) aus Kunststoff oder Glas, die für das Licht erster Wellenlänge (L1) durchlässig ist,
1.2.2.2 einer Farbkonversionsschicht (S2), aus mindestens einem Farbkonversionsleuchtstoff und mindestens einem Trägermaterial, wobei die Farbkonversionsschicht (S2) zusätzlich zu dem mindestens einen Farbkonversionsleuchtstoff lichtstreuende Partikel enthält,
1.2.2.3 einer dritten Schicht (S3) aus Kunststoff oder Glas, die für ein Licht erster und zweiter Wellenlänge (L1, L2) durchlässig ist,
1.2.2.4 wobei die zweite Wellenlänge (L2) grösser als die erste Wellenlänge (L1) ist, und
1.2.2.5 wobei die erste Schicht (S1) eine Beschichtung aufweist, mit der das Licht erster Wellenlänge (L1) und das Licht zweiter Wellenlänge (L2), das durch die Farbkonversionsschicht (S2) zurückgestreut wird, wieder reflektiert wird.

2. Leuchte nach Anspruch 1, bei der mindestens eine der Schichten (S1, S2, S3) in Form einer Folie gestaltet ist.

3. Leuchte nach Anspruch 1, bei der mindestens eine der Schichten (S1, S2, S3) in Form einer Platte gestaltet ist.

4. Leuchte nach Anspruch 1, bei der der Schirm (20) planar gestaltet ist.

5. Leuchte nach Anspruch 1, bei der die Farbkonversionsschicht (S2) auf ein Trägermaterial aufgetragen ist.

6. Leuchte nach Anspruch 5, bei der das Trägermaterial von mindestens einer der folgenden Schichten gebildet wird: erste Schicht (S1), dritte Schicht (S3).

7. Leuchte nach Anspruch 1, deren Schirm aus einem Verbundelement besteht, bei dem die ersten Schicht (S1) und die dritte Schicht (S3) aus Kunststoff bestehen und die Farbkonversionsschicht (3) zwischen der ersten Schicht (S 1) und der dritten Schicht (S3) einlaminiert ist.

8. Leuchte nach Anspruch 7, bei der die Farbkonversionsschicht (S2) allseitig hermetisch gegenüber der ersten Schicht (S1) und der dritten Schicht (S3) abgedichtet ist.

9. Leuchte nach Anspruch 1, deren Schirm (20) aus einem Verbundelement besteht, bei dem die ersten Schicht (S1) und die dritte Schicht (S3) aus Glas und die dazwischen verlaufende Farbkonversionsschicht (S3) aus einer Folie bestehen.

10. Leuchte nach Anspruch 1, bei der die dritte Schicht (S3) so ausgeführt ist oder bei der zwischen Farbkonversionsschicht (S2) und dritter Schicht (S3) eine Zwischenschicht so ausgeführt und angeordnet ist, dass die Farbkonversionsschicht (S2) für einen Betrachter von außen nicht erkennbar oder farblich verändert ist.

11. Leuchte nach Anspruch 1, deren Lichtquelle (16) eine Licht emittierende Diode ist.

12. Leuchte nach Anspruch 1, deren Lichtquelle (16) Licht der Wellenlänge bis 500nm emittiert.

13. Leuchte nach Anspruch 1, deren Schirm (20) eine Profilierung aufweist.

## Claims

1. A lamp with the following features:
1.1 a light source (16), which emits light of a first wavelength (L1), and
1.2 a shade (20), wherein
1.2.1 the shade (20) is arranged at a distance to the light source (16) and so that the light of the first wavelength (L1) falls from the light source (16) onto an inner side of the shade (20), and
1.2.2 the shade (20) is constructed at least in three layers, namely, from the inside, facing the light source (16), outwards:
1.2.2.1 with the first layer (S1) made from plastic or glass, which is permeable for the light of the first wavelength (L1),
1.2.2.2 a color conversion layer (S2), made from at least one color conversion luminescent material, wherein the color conversion layer (S2) contains light-dispersing particles in addition to the at least one color conversion luminescent material,
1.2.2.3 a third layer (S3) made from plastic or glass, which is permeable for a light of the first and second wavelength (L1, L2),
1.2.2.4 wherein the second wavelength (L2) is larger than the first wavelength (L1), and
1.2.2.5 wherein the first layer (S1) has a coating, with which the light of the first wavelength (L1) and the light of the second wavelength (L2), which is dispersed back through the color conversion layer (S2) is reflected again.

2. A lamp according to claim 1, in which at least one of the layers (S1, S2, S3) is designed in the form of a foil.

3. A lamp according to claim 1, in which at least one of the layers (S1, S2, S3) is designed in the form of a plate.

4. A lamp according to claim 1, in which the shade (20) is designed in a planar manner.

5. A lamp according to claim 1, in which the color conversion layer (S2) is applied to a carrier material.

6. A lamp according to claim 5, wherein the carrier material is formed from at least one of the following layers: first layer (S1), third layer (S3).

7. A lamp according to claim 1, the shade of which consists of a composite element, in which the first layer (S1) and the third layer (S3) consist of plastic and the color conversion layer (3) is laminated between the first layer (S1) and the third layer (S3).

8. A lamp according to claim 7, in which the color conversion layer (S2) is hermetically sealed on all sides with respect to the first layer (S1) and the third layer (S3).

9. A lamp according to claim 1, the shade (20) of which consists of a composite element, in which the first layer (S1) and the third layer (S3) consist of glass and the color conversion layer (S3) passing between them consists of a foil.

10. A lamp according to claim 1, in which the third layer (S3) is so designed or in which an intermediate layer between the color conversion layer (S2) and the third layer (S3) is so designed and arranged, that the color conversion layer (S2) is not observable for the viewer from the outside or is altered in color.

11. A lamp according to claim 1, the light source (16) of which is a light emitting diode.

12. A lamp according to claim 1, the light source (16) of which emits light of the wavelength up to 500 nm.

13. A lamp according to claim 1, the shade (20) of which has a profiling.

## Revendications

1. Luminaire avec les caractéristiques suivantes :
1.1 une source de lumière (16) qui émet de la lumière d'une première longueur d'onde (L1) et
1.2 un écran (20),
1.2.1 l'écran (20) étant disposé à une certaine distance de la source de lumière (16) et de façon à ce que la lumière de première longueur d'onde (L1) soit émise de la source de lumière (16) vers un côté interne de l'écran (20) et
1.2.2 l'écran (20) étant constitué d'au moins trois couches, c'est-à-dire, de l'intérieur, en direction de la source de lumière (20), vers l'extérieur :
1.2.2.1 une première couche (S1) constituée d'une matière plastique ou d'un verre transparent(e) pour la lumière de première longueur d'onde (L1),
1.2.2.2 une couche de conversion de couleurs (S2) constituée d'au moins une substance luminescente à conversion de couleurs et d'au moins un matériau de support, la couche de conversion de couleurs (S2) contenant, en plus de l'au moins une substance luminescente à conversion de couleurs, des particules réfractant la lumière,
1.2.2.3 une troisième couche (S3) constituée d'une matière plastique ou d'un verre transparent(e) pour une lumière de première et de deuxième longueur d'onde (L1, L2),
1.2.2.4 la deuxième longueur d'onde (L2) étant supérieure à la première longueur d'onde (L1) et
1.2.2.5 la première couche (S1) comprenant un revêtement avec lequel la lumière de première longueur d'onde (L1) et la lumière de deuxième longueur d'onde (L2), qui est réfractée par la couche de conversion de couleurs (S2), est à nouveau réfléchie.

2. Luminaire selon la revendication 1, dans lequel au moins une des couches (S1, S2, S3) se présente sous la forme d'un film.

3. Luminaire selon la revendication 1, dans lequel au moins une des couches (S1, S2, S3) se présente sous la forme d'une plaque.

4. Luminaire selon la revendication 1, dans lequel l'écran (20) se présente sous une forme plane.

5. Luminaire selon la revendication 1, dans lequel la couche de conversion de couleurs (S2) est appliquée sur un matériau de support.

6. Luminaire selon la revendication 5, dans lequel le matériau de support est constitué d'au moins une des couches suivantes : la première couche (S1), la troisième couche (S3).

7. Luminaire selon la revendication 1, dont l'écran est constitué d'un élément composite dans lequel la première couche (S1) et la troisième couche (S3) sont constituées de matière plastique et la couche de conversion de couleurs (3) est stratifiée entre la première couche (S1) et la troisième couche (S3).

8. Luminaire selon la revendication 7, dans lequel la couche de conversion de couleurs (S2) est étanchéifiée de manière hermétique de tous les côtés par rapport à la première couche (S1) et à la troisième couche (S3).

9. Luminaire selon la revendication 1, dont l'écran (20) est constitué d'un élément composite dans lequel la première couche (S1) et la troisième couche (S3) sont constituées de verre et la couche de conversion de couleurs (S3) est constituée d'un film.

10. Luminaire selon la revendication 1, dans lequel la troisième couche (S3) est conçue, ou dans lequel, entre la couche de conversion de couleurs (S2) et la troisième couche (S3), une couche intermédiaire est conçue et disposée de façon à ce que la couche de conversion de couleurs (S2) ne soit pas visible de l'extérieur ou que sa couleur soit modifiée par un observateur.

11. Luminaire selon la revendication 1, dont la source de lumière (16) est une diode luminescente.

12. Luminaire selon la revendication 1, dont la source de lumière (16) émet une lumière de longueur d'onde 500 nm.

13. Luminaire selon la revendication 1, dont l'écran (20) comprend un profilage.
